# EUROPÄISCHE PATENTSCHRIFT

(11) **EP 2 497 893 B1**
(45) Veröffentlichungstag und Bekanntmachung des Hinweises auf die Patenterteilung: **01.10.2014**
(21) Anmeldenummer: 11157407.5
(22) Anmeldetag: 09.03.2011
(51) Int. Cl.: E06B 9/52

(54) **Insektenschutzvorrichtung für Gebäudeöffnungen**
Anti-insect device for building openings
Dispositif de protection contre les insectes pour ouvertures de bâtiment

(43) Veröffentlichungstag der Anmeldung: 12.09.2012
(73) Patentinhaber: Geel, Stefan, 8153 Rümlang (CH)
(72) Erfinder: Geel, Stefan, 8153 Rümlang (CH)
(74) Vertreter: AMMANN PATENTANWÄLTE AG BERN

(56) Entgegenhaltungen:
- EP-A2- 2 090 738
- DE-A1- 10 355 125

## Beschreibung

Die Erfindung betrifft eine Insektenschutzvorrichtung für Gebäudeöffnungen, bestehend aus einem Rahmen und einem damit verbundenen Abdeckungselement, wobei der Rahmen aus Eckelementen und relativ zu diesen in der Ebene des Rahmens entgegen der Kraft von Federn verschiebbaren Profilteilen besteht und wobei mindestens ein mit Spannmitteln verbundenes, flexibles Zugmittel derart angeordnet ist, dass durch Betätigung der Spannmittel die Eckelemente gegeneinander bewegbar sind.

Derartige Insektenschutzvorrichtungen sind bekannt, beispielsweise aus den Dokumenten EP2090738A2, EP2128374A2 und US4279288A. Zum Montieren einer solchen Vorrichtung in eine Gebäudeöffnung, insbesondere ein Fenster oder eine Türe, wird der Rahmen in seiner Länge und Breite zusammengedrückt, sodass er mit Spiel in die Gebäudeöffnung eingesetzt werden kann. Nach dem Loslassen passt sich die Vorrichtung durch Federkraft an die Grösse der Gebäudeöffnung an und wird reibschlüssig darin festgehalten. Eine erhebliche Schwierigkeit beim Montieren und Demontieren solcher Vorrichtungen besteht insbesondere darin, dass eine einzige Person unter Zuhilfenahme beider Hände den Rahmen nur entweder in seiner Länge oder in seiner Breite zusammendrücken kann, nicht aber in der Länge und der Breite gleichzeitig.

Ausgehend von diesem Stand der Technik liegt der Erfindung die Aufgabe zugrunde, eine Insektenschutzvorrichtung der eingangs genannten Art anzugeben, die durch eine einzelne Person mühelos montiert und demontiert werden kann.

Diese Aufgabe wird erfindungsgemäss dadurch gelöst, dass die Spannmittel eine Achse zum Aufwickeln des flexiblen Zugmittels aufweisen.

Diese erfindungsgemässe Lösung hat insbesondere den Vorteil, dass der Rahmen vor dem Einsetzen in eine Gebäudeöffnung nicht mit den Händen zusammengedrückt werden muss, sondern die Eckelemente mittels der Spannmittel gegeneinander bewegbar sind.

Nach einer besonderen Ausführungsart sind an den Eckelementen Umlenkmittel für das flexible Zugmittel angeordnet. Damit lässt sich das Zugmittel mit geringem Widerstand bewegen. Die Umlenkmittel können beispielsweise als drehbare Rollen ausgebildet sein.

Gemäss einer weiteren Ausführungsart sind an den Eckelementen Führungselemente angeordnet, die verhindern, dass sich das flexible Zugmittel von den Umlenkmitteln löst.

Eine andere Ausführungsart sieht vor, dass die Profilteile hohl sind und das Zugmittel im Inneren der Profilteile verläuft. Diese Massnahme gewährleistet ein elegantes Aussehen der Insektenschutzvorrichtung und einen störungsfreien Betrieb.

Gemäss einer anderen Ausführungsart weisen die Spannmittel ein Handrad zum Drehen der Achse auf. Auf diese Weise lassen sich die Spannmittel sehr einfach manuell betätigen.

Entsprechend einer weiteren Ausführungsart sind die Spannmittel mit Arretiermitteln ausgestattet. Die Arretiermittel haben die Aufgabe, den Rahmen nach dem Spannen der Federn in gespanntem Zustand zu halten.

Nach einer besonderen Ausführungsart sind die Arretiermittel als Rastmittel ausgebildet. Damit wird eine selbsttätige Haltung der Spannmittel in deren jeweiliger Position erreicht.

Gemäss einer weiteren Ausführungsart weisen die Eckelemente Führungshülsen auf, in denen die Profilteile in Richtung ihrer Achse verschiebbar aufgenommen sind und die Federn sind in den Führungshülsen angeordnet. Diese Ausführungsart ist kostengünstig herstellbar und einfach zusammenzubauen.

Nach einer zusätzlichen Ausführungsart sind die Profilteile in den Führungshülsen unverdrehbar geführt. Durch diese Massnahme wird verhindert, dass sich der Rahmen verwindet, insbesondere in gespanntem Zustand.

Schliesslich sieht eine weitere Ausführungsart vor, dass die Profilteile in der Ebene des Rahmens bogenartig nach aussen gewölbt sind. Mit dieser Massnahme wird erreicht, dass sich der Rahmen lückenlos in eine Gebäudeöffnung spannen lässt.

Ein Ausführungsbeispiel der Erfindung wird nachstehend unter Bezugnahme auf die angefügten Zeichnungen beispielsweise näher beschrieben. Es zeigt
- Figur 1: eine Gesamtansicht einer Insektenschutzvorrichtung,
- Figur 2: eine Detailansicht eines Eckbereichs der Vorrichtung von Figur 1,
- Figur 3: eine Schnittansicht entlang der Linie III - III in Figur 2,
- Figur 4: eine Detailansicht eines anderen Eckbereichs der Vorrichtung von Figur 1,
- Figur 5: eine Ansicht des Eckbereichs von Figur 4 von oben gesehen,
- Figur 6: eine Schnittansicht entlang der Linie VI - VI in Figur 4,
- Figur 7: einen Zuschnitt für ein Abdeckungselement und
- Figur 8: einen Eckbereich eines Abdeckungselements.

In der Gesamtansicht der Insektenschutzvorrichtung gemäss Figur 1 ist der Rahmen mit 1 bezeichnet. Der Rahmen 1 ist mit einem Abdeckungselement bespannt, das beispielsweise als Netz 2 ausgebildet sein kann. Das Netz ist vorzugsweise elastisch, um die Bewegungen des Rahmens 1 in dessen Verstellbereich mitmachen zu können. Es ist aber auch denkbar, das Netz entsprechend der Maximalgrösse des Rahmens zu dimensionieren, wobei sich in diesem Fall beim Zusammendrücken des Rahmens 1 im Netz 2 Falten bilden. Der Rahmen besteht beim dargestellten Beispiel aus zwei parallelen Längsprofilen 3 und zwei parallelen Querprofilen 4, die durch vier Eckelemente 5, 6 zusammengehalten werden. Eines der Eckelemente ist als Eck-Spannelement 6 ausgebildet, wie dies nachstehend anhand der Figuren 2 und 3 noch erläutert wird. Damit der Rahmen in montiertem Zustand lückenlos im Inneren der Laibung einer Gebäudeöffnung sitzt, sind Längsprofile 3 um ein Wölbungsmass 7 und die Querprofile 4 um ein Wölbungsmass 8 nach aussen gebogen. Mit dieser Massnahme wird auch einem nach innen Biegen der Längsprofile 3 und Querprofile 4 entgegengewirkt, das unter durch das Netz 2 ausgeübten Zugkräften auftreten könnte.

Figur 2 zeigt die rechte untere Ecke der Vorrichtung von Figur 1 in einem gegenüber Figur 1 vergrösserten Massstab. Figur 3 zeigt einen Schnitt entlang der Linie III - III in Figur 2. Das Eck-Spannelement 6 enthält eine eines der Längsprofile 3 teleskopisch längs verschiebbar aufnehmende Führungshülse 9 und eine etwa rechtwinklig dazu angeordnete, eines der Querprofile 4 teleskopisch längs verschiebbar aufnehmende Führungshülse 10. In jeder Führungshülse 9, 10 ist eine als Druckfeder ausgebildete Feder 11 angeordnet, die zwischen der Führungshülse 9, 10 und dem jeweiligen Profil 3, 4 wirkt, wie dies nachstehend noch genauer beschrieben wird. Alternativ oder zusätzlich können auch Federn zwischen teleskopisch ineinender greifenden Teilen der Längs- und Querprofile 3, 4 angeordnet sein oder es können geteilte Längs- und Querprofile verwendet werden, wobei jeweils zwei Teile durch eine Hülse zusammengehalten werden. Ein Spannrad 15 mit einer Achse 16 ist auf dem Eck-Spannelement 6 drehbar befestigt. In einer Bohrung 17 der Achse 16 ist ein flexibles zugmittel 12 fixiert, derart, dass es beim Drehen des Spannrades 15 auf die Achse 16 aufgewickelt oder bei entgegengesetzter Drehrichtung von dieser abgewickelt wird. Das Zugmittel 12 ist insbesondere ein flexibles zugmittel und kann ein Faden, eine Schnur, eine Saite, ein Band, eine Kette oder dergleichen mehr sein. Von der Achse 16 verläuft ein Ende des zugmittels 12 über eine Umlenkrolle 13 durch den Boden der Führungshülse 9 in das Innere des Längsprofils 3. Das andere Ende des Zugmittels 12 läuft von der Achse 16 über eine Umlenkrolle 14 durch den Boden der Führungshülse 10 in das Innere des Querprofils 4. Führungselemente 30 verhindern, dass das Zugmittel 12 sich von den Umlenkrollen 13, 14 trennt, wenn es locker ist. Die Längsprofile 3 und Querprofile 4 sind in den Figuren als Hohlprofile dargestellt, wobei das zugmittel 12 im Inneren dieser Profile verläuft. Es ist aber genau so gut möglich, Profile mit Längsnuten zu verwenden, wobei das Zugmittel in den Längsnuten verläuft. Im dargestellten Beispiel ist ein einziges, umlaufendes Zugmittel 12 und ein einziges Spannrad 15 vorgesehen. Alternativ ist es aber auch möglich, mehrere Spannräder vorzusehen, beispielsweise an jedem Eckelement eines. Damit wäre dann die Möglichkeit gegeben, jede Seite des Rahmens individuell zu verkürzen und zu verlängern. Eine in Vertiefungen 29 der Achse eingreifende Rasterung 28 verhindert, dass sich das Spannrad unter einer durch das Zugmittel 12 ausgeübten Kraft dreht.

Figur 4 zeigt die linke obere Ecke der Vorrichtung von Figur 1 in einem gegenüber Figur 1 vergrösserten Massstab. Figur 5 zeigt einen Grundriss von Figur 4 und Figur 6 einen Schnitt entlang der Linie VI - VI in Figur 4. Das Eckelement 5 enthält eine eines der Längsprofile 3 teleskopisch längs verschiebbar aufnehmende Führungshülse 19 und eine etwa rechtwinklig dazu angeordnete, eines der Querprofile 4 teleskopisch längs verschiebbar aufnehmende Führungshülse 18. In jeder Führungshülse 18, 19 ist eine Feder 11 angeordnet, die zwischen der Führungshülse 18, 19 und dem jeweiligen Profil 3, 4 wirkt, wie dies nachstehend noch genauer beschrieben wird. Auf dem Eckelement 5 ist eine Umlenkrolle 20 für das Zugmittel 12 drehbar angeordnet und ein Führungselement 30 hält das Zugmittel 12 auch in lockerem Zustand im Kontakt mit der Umlenkrolle 20. Figur 5 zeigt einen in der Führungshülse angebrachten Schlitz 21, in dem ein am Längsprofil 3 angeordneter, in Figur 6 sichtbarer Nocken 22 geführt ist, sodass das Längsprofil 3 unverdrehbar in der Führungshülse 19 teleskopisch verschiebbar ist. Eine solche Verdrehsicherung ist an jeder Stelle des Rahmens 1 vorgesehen, an der zwei Teile gegeneinander teleskopisch verschiebbar sind und verhindert, dass sich der Rahmen 1 verwindet. Die gleiche Wirkung kann auch durch nicht kreisförmige Querschnitte der Längs- und Querprofile und der jeweils zugeordneten Führungshülsen erreicht werden. Beispielsweise können die Querschnitte drei- oder mehreckig oder oval sein.

Figur 7 zeigt ein zugeschnittenes Netz 2 vor dem Zusammennähen seiner Ränder zu hohlen Säumen (Figur 8), in die später die Längs- und Querprofile 3, 4 einzuziehen sind. An den Ecken sind Ausnehmungen 23 ausgeschnitten, sodass nach der Montage der Vorrichtung Platz für die Eckelemente 5 und das Eck-Spannelement 6 bleibt. Die mit 24 und 25 bezeichneten unterbrochenen Linien bezeichnen die späteren Nähte.

Figur 8 zeigt einen Ausschnitt des fertig genähten Netzes 2. Wie man sieht, sind durch die Längsnaht 24 und die Quernaht 25 hohle Säume 26, 27 entstanden, in denen die Längs- und Querprofile 3, 4 einzusetzen sind. Die beiden Nähte 24 und 25 sind vorzugsweise derart auszuführen, dass sie in Längsrichtung elastisch sind, beispielsweise als Zickzacknaht. Um die Elastizität der Nähte 24 und 25 weiter zu verbessern, können diese mit elastischem Faden ausgeführt werden.

Die anhand der Figuren 1 bis 8 beschriebene Vorrichtung kann beispielsweise in zerlegtem Zustand zum Kauf angeboten werden. Dies hat einerseits den Vorteil, dass die Vorrichtung bei der Verkaufsstelle und beim Transport wenig Platz beansprucht. Andererseits kann der Käufer vor dem erstmaligen Gebrauch die Längs- und Querprofile 3, 4 durch Zuschneiden der Grösse der betreffenden Gebäudeöffnung, also beispielsweise den Innenmassen einer Fensterlaibung, anpassen. Anschliessend werden die Längs- und Querprofile 3, 4 durch die entsprechenden Säume 26, 27 des Netzes 2 gesteckt. Die Federn 11 sind vorteilhaft bereits in den Führungshülsen 9, 10, 18, 19 vormontiert und so fixiert, dass sie nicht herausfallen und verloren gehen können. Nach dem Einsetzen der Längs- und Querprofile 3, 4 in die entsprechenden Führungshülsen 9, 10, 18, 19 wird das Zugmittel 12 eingezogen. Wenn beide Enden des Zugmittels wie in Figur 2 gezeigt in der Bohrung 17 der Achse 16 verankert sind, wird der Rahmen 1 durch das umlaufende zugmittel 12 zusammengehalten. Durch Drehen des Spannrades 15 wird das Zugmittel 12 auf die Achse aufgewickelt und die Längs- und Querprofile verschieben sich in die Führungshülsen 9, 10, 18, 19 hinein, wobei die Federn 11 zusammengedrückt werden und der Rahmen in seiner Länge und Breite verkleinert wird. Der Rahmen kann nun in die Fensterlaibung eingesetzt und an der gewünschten Stelle positioniert werden. Durch Zurückdrehen des Spannrades 15 wird das zugmittel 12 entspannt und die Federn 11 halten nun die Vorrichtung lückenlos in der Fensterlaibung fest.

### Bezugszeichenliste

- 1: Rahmen
- 2: Abdeckungselement
- 3: Längsprofil
- 4: Querprofil
- 5: Eckelement
- 6: Eck-Spannelement
- 7: Wölbungsmass
- 8: Wölbungsmass
- 9: Führungshülse
- 10: Führungshülse
- 11: Feder
- 12: Zugmittel
- 13: Umlenkrolle
- 14: Umlenkrolle
- 15: Spannrad
- 16: Achse
- 17: Bohrung
- 18: Führungshülse
- 19: Führungshülse
- 20: Umlenkrolle
- 21: Schlitz
- 22: Nocken
- 23: Ausnehmung
- 24: Längsnaht
- 25: Quernaht
- 26: Saum
- 27: Saum
- 28: Rasterung
- 29: Vertiefung
- 30: Führungselement

## Patentansprüche

1. Insektenschutzvorrichtung für Gebäudeöffnungen, bestehend aus einem Rahmen (1) und einem damit verbundenen Abdeckungselement (2), wobei der Rahmen (1) aus Eckelementen (5, 6) und relativ zu diesen in der Ebene des Rahmens (1) entgegen der Kraft von Federn (11) verschiebbaren Profilteilen (3, 4) besteht und wobei mindestens ein mit Spannmitteln (15, 16) verbundenes, flexibles Zugmittel (12) derart angeordnet ist, dass durch Betätigung der Spannmittel (15, 16) die Eckelemente (5, 6) gegeneinander bewegbar sind, **dadurch gekennzeichnet, dass** die Spannmittel (15, 16) eine Achse (16) zum Aufwickeln des flexiblen Zugmittels (12) aufweisen.

2. Insektenschutzvorrichtung nach Anspruch 1, **dadurch gekennzeichnet, dass** an den Eckelementen (5, 6) Umlenkmittel (13, 14, 20) für das flexible Zugmittel (12) angeordnet sind.

3. Insektenschutzvorrichtung nach einem der vorangehenden Ansprüche, **dadurch gekennzeichnet, dass** an den Eckelementen (5, 6) Führungselemente (30) angeordnet sind, die verhindern, dass sich das flexible Zugmittel (12) von den Umlenkmitteln (13, 14, 20) löst.

4. Insektenschutzvorrichtung nach einem der vorangehenden Ansprüche, **dadurch gekennzeichnet, dass** die Profilteile (3, 4) hohl sind und das Zugmittel im Inneren der Profilteile (3, 4) verläuft.

5. Insektenschutzvorrichtung nach Anspruch 1, **dadurch gekennzeichnet, dass** die Spannmittel ein Handrad (15) zum Drehen der Achse (16) aufweisen.

6. Insektenschutzvorrichtung nach einem der vorangehenden Ansprüche, **dadurch gekennzeichnet, dass** die Spannmittel (15, 16) mit Arretiermitteln (28, 29) ausgestattet sind.

7. Insektenschutzvorrichtung nach Anspruch 6, **dadurch gekennzeichnet, dass** die Arretiermittel als Rastmittel (28, 29) ausgebildet sind.

8. Insektenschutzvorrichtung nach einem der vorangehenden Ansprüche, **dadurch gekennzeichnet, dass** die Eckelemente (5, 6) Führungshülsen (9, 10, 18, 19) aufweisen, in denen die Profilteile (3, 4) in Richtung ihrer Achse verschiebbar aufgenommen sind und dass die Federn (11) in den Führungshülsen (9, 10, 18, 19) angeordnet sind.

9. Insektenschutzvorrichtung nach Anspruch 8, **dadurch gekennzeichnet, dass** die Profilteile (3, 4) in den Führungshülsen (9, 10, 18, 19) unverdrehbar geführt sind.

10. Insektenschutzvorrichtung nach einem der vorangehenden Ansprüche, **dadurch gekennzeichnet, dass** die Profilteile (3, 4) in der Ebene des Rahmens (1) bogenartig nach aussen gewölbt sind.

## Claims

1. Anti-insect device for building openings, consisting of a frame (1) and a cover element (2) connected thereto, the frame (1) being composed of corner elements (5, 6) and of profile members (3, 4) that are movable relative thereto in the plane of the frame (1) against the force of springs (11), and at least one flexible traction means (12) that is connected to tensioning means (15, 16) being arranged such that on actuation of the tensioning means (15, 16) the corner elements (5, 6) are movable towards one another, **characterised in that** the tensioning means (15, 16) include an axle (16) for winding up the flexible traction means (12).

2. Anti-insect device according to claim 1, **characterised in that** the corner elements (5, 6) are provided with deflection means (13, 14, 20) for the flexible traction means (12).

3. Anti-insect device according to one of the preceding claims, **characterised in that** the corner elements (5, 6) are provided with guiding elements (30) which prevent that the flexible traction means (12) disengages from the deflection means (13, 14, 20).

4. Anti-insect device according to one of the preceding claims, **characterised in that** the profile members (3, 4) are hollow and the traction means runs inside the profile members (3, 4).

5. Anti-insect device according to claim 1, **characterised in that** the tensioning means comprise a hand wheel (15) for rotating the axle (16).

6. Anti-insect device according to one of the preceding claims, **characterised in that** the tensioning means (15, 16) are equipped with locking means (28, 29).

7. Anti-insect device according to claim 6, **characterised in that** the locking means are designed as detent means (28, 29).

8. Anti-insect device according to one of the preceding claims, **characterised in that** the corner elements (5, 6) comprise guide bushes (9, 10, 18, 19) in which the profile members (3, 4) are received while being displaceable in the direction of their axes, and **in that** the springs (11) are arranged in the guide bushes (9, 10, 18, 19).

9. Anti-insect device according to claim 8, **characterised in that** the profile members (3, 4) are guided in the guide bushes (9, 10, 18, 19) in a non-rotational manner.

10. Anti-insect device according to one of the preceding claims, **characterised in that** the profile members (3, 4) are outwardly curved in the plane of the frame (1) in a bow-like manner.

## Revendications

1. Dispositif de protection contre les insectes pour ouvertures de bâtiments, constitué d'un cadre (1) et d'un élément de couverture (2) y relié, le cadre (1) étant composé d'éléments d'angle (5, 6) et de profilés (3, 4) déplaçables par rapport à ceux-ci dans le plan du cadre (1) contre la force de ressorts (11), et au moins un moyen de traction flexible (12) relié à des moyens tendeurs (15, 16) étant agencé de telle manière que les éléments d'angle (5, 6) peuvent être rapprochés les uns des autres en actionnant les moyens tendeurs (15, 16), **caractérisé en ce que** les moyens tendeurs (15, 16) comprennent un axe (16) afin d'enrouler le moyen de traction flexible (12).

2. Dispositif de protection contre les insectes selon la revendication 1, **caractérisé en ce qu'**aux éléments d'angle (5, 6) sont agencés des moyens de renvoi (13, 14, 20) du moyen de traction flexible (12).

3. Dispositif de protection contre les insectes selon l'une des revendications précédentes, **caractérisé en ce qu'**aux éléments d'angle (5, 6) sont agencés des éléments de guidage (30) qui empêchent que le moyen de traction flexible (12) ne se dégage des moyens de renvoi (13, 14, 20).

4. Dispositif de protection contre les insectes selon l'une des revendications précédentes, caractérisé en ce les profilés (3, 4) sont creux et que le moyen de traction s'étend à l'intérieur des profilés (3, 4).

5. Dispositif de protection contre les insectes selon la revendication 1, **caractérisé en ce que** les moyens tendeurs comprennent une roue à main (15) afin de tourner l'axe (16).

6. Dispositif de protection contre les insectes selon l'une des revendications précédentes, caractérisé en ce les moyens tendeurs (15, 16) sont munis de moyens d'arrêt (28, 29).

7. Dispositif de protection contre les insectes selon la revendication 6, caractérisé en ce les moyens d'arrêt sont réalisés sous la forme de moyens à cran (28, 29).

8. Dispositif de protection contre les insectes selon l'une des revendications précédentes, **caractérisé en ce que** les éléments d'angle (5, 6) comprennent des douilles de guidage (9, 10, 18, 19) dans lesquelles les profilés (3, 4) sont reçus de manière déplaçable dans la direction de leurs axes, et que les ressorts (11) sont agencés dans les douilles de guidage (9, 10, 18, 19).

9. Dispositif de protection contre les insectes selon la revendication 8, **caractérisé en ce que** les profilés (3, 4) sont guidés dans les douilles de guidage (9, 10, 18, 19) de manière fixe en rotation.

10. Dispositif de protection contre les insectes selon l'une des revendications précédentes, **caractérisé en ce que** les profilés (3, 4) sont voûtés vers l'extérieur dans le plan du cadre (1).
